# EUROPÄISCHE PATENTSCHRIFT

(11) **EP 1 982 134 B1**
(45) Veröffentlichungstag und Bekanntmachung des Hinweises auf die Patenterteilung: **16.03.2011**
(21) Anmeldenummer: 06829688.8
(22) Anmeldetag: 18.12.2006
(51) Int. Cl.: F27B 9/02, F27B 9/24, F27B 9/20, B22D 11/12, C21D 9/00

(54) **ROLLENHERDOFEN ZUM AUFHEIZEN UND/ODER TEMPERATURAUSGLEICHEN VON STRANGGIESSPRODUKTEN AUS STAHL ODER STAHLLEGIERUNGEN UND DESSEN ANORDNUNG VOR EINER WARMBAND-FERTIGWALZSTRASSE**
ROLLER HEARTH FURNACE FOR HEATING AND/OR TEMPERATURE EQUALISATION OF STEEL OR STEEL ALLOY CONTINUOUS CAST PRODUCTS AND ARRANGEMENT THEREOF BEFORE A HOT STRIP FINAL ROLLING MILL
FOUR À ROULEAUX DESTINÉ AU CHAUFFAGE ET/OU À LA COMPENSATION DE TEMPÉRATURE DE PRODUITS DE COULÉE CONTINUE EN ACIER OU EN ALLIAGES D'ACIER ET DISPOSITION D'UN TEL FOUR EN AMONT D'UN TRAIN FINISSEUR À FEUILLARDS À CHAUD

(30) Priorität: 08.02.2006 DE 102006005635
(43) Veröffentlichungstag der Anmeldung: 22.10.2008
(73) Patentinhaber: SMS Siemag AG, 40237 Düsseldorf (DE)
(72) Erfinder: KLEIN, Christoph, 57223 Kreuztal (DE); HOFMANN, Dieter, 40721 Hilden (DE); BENFER, Frank, 57334 Bad Laasphe (DE)
(74) Vertreter: Klüppel, Walter
(86) Internationale Anmeldenummer: PCT/EP2006/012164
(87) Internationale Veröffentlichungsnummer: WO 2007/090455

(56) Entgegenhaltungen:
- EP-A1- 0 264 459
- EP-A1- 0 353 487
- WO-A-94/18514
- DE-A1- 3 525 457
- IT-B- 1 236 130

## Beschreibung

Die Erfindung betrifft einen Rollenherdofen zum Aufheizen und / oder Temperaturausgleichen von Stranggießprodukten, die insbesondere aus Stahl oder Stahlwerkstoffen bestehen und in ofengerechten Teillängen auf Rollen durch den Ofenraum ein- und wieder austransportierbar sind, sowie ein Verfahren zur Verwendung des Rollenherdofens vor einer Warmband-Fertigwalzstraße, in der das Warmband u.a. gewalzt, gekühlt und in einer Haspelstation zu Wickelbunden gewickelt wird.

Derartige Rollenherdöfen sind sehr lang und mit thermischen Verlusten verbunden und verursachen durch das langzeitige Aufliegen auf den Rollen durch Zunderaufbackungen Eindrücke auf der Stranggießprodukt-Unterseite, die später beim Walzen zu einer verminderten Qualität des Walzgutes, insbesondere von Walzband führen.

Ein solcher, vor einer Warmband-Fertigwalzstraße angeordneter Rollenherdofen ist bspw. aus der DE 44 11 216 A1 bekannt. Dieser Ofen weist Fest- und Hubherde auf, auf deren feuerfeste Zustellung die Wärmgutstücke aufgelegt werden. In die feuerfeste Zustellung sind schräge Vertiefungen eingearbeitet, die die Unterbeheizung und die Zunderabfuhr bewirken sollen. Der Zunder wird dabei durch Fahrschlitze zwischen den Herden und durch Zunderfallschächte hindurch abgeführt.

Die Zunderabfuhr ist bei durch Rollen gebildeten Herden zwar durch den Rollenabstand günstiger in kurzen Abständen möglich, jedoch drücken sich Zunderreste durch das Gewicht von schweren Stranggießprodukten, wie bspw. Brammen-Teillängen in den Strangwerkstoff ein und verursachen die erwähnten Oberflächenfehler, die sich, wie vorstehend beschrieben, bis in das Fertigprodukt fortsetzen. Ein mit Rollen versehener Hubherd ist bspw. aus der EP 0 361 057 B1 bekannt. Jedoch bildet eine solche Bauweise eine äußerst komplizierte Konstruktion als Rollen- und Hubherdvorrichtung aus Transportrollen, die außerhalb des Ofenraums gelagert und durch Öffnungen der Ofenseitenwandungen in Zwischenräume der Hubherde ein- und ausfahrbar sind. Dadurch entstehen erhebliche Wärmeverluste und ein niedriger thermischer Wirkungsgrad.

Rollenherdöfen zum Aufheizen und/oder Temperaturausgleichen von Stranggießprodukten sind aus den Druckschriften IT IT 1 236 130 B, EP 0 264 459 A1, EP 0 353 487 A1, WO 94 /18 514 A und DE 35 25 457 A1 bekannt. Eine Änderung des thermischen Wirkungsgrades ist bei diesen Rollenherdöfen nicht möglich.

Der Erfindung liegt die Aufgabe zugrunde, den herkömmlichen Rollenherdofen dahingehend zu verbessern, dass eine Kürzung seiner Länge und eine Verkürzung einer Gesamtanlage (wie bspw. einer CSP- / Compact Strip Production) bestehend aus Stranggießanlage und Warmband-Fertigwalzstraße bei einem besseren thermischen Wirkungsgrad erzielt und somit Energie gespart wird. Gleichzeitig sollen weniger schädliche Eindrücke auf der Stranggießprodukt-Unterseite entstehen.

Die gestellte Aufgabe wird erfindungsgemäß bei einem Rollenherdofen nach dem Oberbegriff von Anspruch 1 dadurch gelöst, dass die erste in Längsrichtung des Ofens verlaufende Rollenreihe und / oder die zweite Rollenreihe jeweils eine Aufheizzone bilden. Dadurch werden ein verbesserter thermischer Wirkungsgrad und die Energieersparnis unterstützt. Die Brammen können bei Bedarf stärker aufgeheizt werden. Damit ist eine Erweiterung des Produktspektrums der Gieß-Walz-Anlage verbunden.

Eine andere Ausgestaltung zur Verbesserung des Temperaturniveaus besteht darin, dass in der Pufferzone eine weitere, zuschaltbare Aufheizzone und /oder eine Warmhaltezone vorgesehen sind.

Die Hubelemente können nach einem weiteren Merkmal der Erfindung aus Hubbalken bestehen.

Ein Verfahren zur Verwendung eines solchen Rollenherdofens beim Stranggießen von flüssigen Metallen, insbesondere von flüssigen Stahlwerkstoffen, zu Brammen- oder flachen Dünnsträngen, sog. Dünnbrammen, die nach Aufheizen und / oder Temperaturausgleichen im Rollenherdofen in einer Warmband-Fertigwalzsträße (entzundert, auf eine Teillänge geschnitten) zu Warmband gewalzt, gekühlt und in einer Haspelstation zu Wickelbunden gewickelt wird, erfolgt nach der weiteren Erfindung dadurch, dass in einer Mehrstrang-Gießanlage ein gemeinsamer Rollenherdofen oder jeweils ein getrennter Rollenherdofen pro Strangader mit jeweils einer Einlaufseite und einer Auslaufseite aus parallelen Rollenreihen und einer zwischen diesen liegenden Pufferzone aus Hubelementen für die nachfolgende gemeinsame Prozessroute vorgesehen ist. Die Vorteile sind die Verkürzung der Gesamtanlage und die Energie-Erspamis und damit der verbesserte thermische Wirkungsgrad und die mechanischen Verbesserungen.

Nach einer Ausgestaltung (zweite Alternative) wird vorgeschlagen, dass die Auslaufseite eines gemeinsam für eine Zwei-Strang-Gießanlage vorgesehenen Rollenherdofens in die Linie der nachfolgenden Prozessroute gelegt ist, so dass eine spiegelbildliche Lage von zwei Einlaufseiten mit gleichen Rollenreihen und einer mittigen Auslaufseite mit einer Rollenreihe besteht. Die nachfolgende Warmband-Fertigwalz-straße kann somit in kürzeren Abständen mit Teillängen des Gießstrangs beliefert werden.

Eine dritte Alternative sieht vor, dass für eine Mehrstrang-Gießanlage und einen jeweils separaten Rollenherdofen eine beide Rollenherdöfen betrieblich verbindende Fähre an die Auslaufseite anschließend und vor der folgenden Prozessroute vorgesehen ist. Dadurch kann von beiden Gieß-Anlagen einer Zwei-Strang-Gießanlage eine Teillänge der folgenden Prozessroute zugeführt werden.

Die Erfindung berücksichtigt auch einen vor einer ein- oder mehradrigen Stranggießanlage vorhandenen herkömmlichen Rollenherdofen, der dadurch weiter genutzt werden kann, dass neben einem Rollenherdofen mit einer Einlauf- und Auslaufseite und einer zwischen diesen liegenden Pufferzone aus Hubelementen ein in Längsrichtung parallel arbeitender Rollenherdofen vorgesehen ist und dass die Rollenherdöfen an einen weiteren, an die folgende Prozessroute angeschlossenen Rollenherdofen mit Einlaufseite und paralleler Auslaufseite und einer zwischen diesen angeordneten Pufferzone aus Hubelementen anschließen (vierte Alternative).

Schließlich ist vorgesehen, dass die Prozessroute in einer kompakten Gieß-Walz-Anlage (CSP) aus einer Warmband-Fertigwalzstraße mit sieben Walzgerüsten besteht.

In der Zeichnung sind Ausführungsbeispiele der Erfindung dargestellt, die nachfolgend näher erläutert werden.

Es zeigen:
- Fig. 1: einen Grundriss des erfindungsgemäßen Rollenherdofens,
- Fig. 2: eine perspektivische Seitenansicht der Gesamtanlage mit einer ers- ten Alternative zur Anordnung des Rollenherdofens,
- Fig. 3: eine perspektivische Seitenansicht der Gesamtanlage mit einer zwei- ten Alternative des Rollenherdofens,
- Fig. 4: eine perspektivische Seitenansicht der Gesamtanlage mit einer drit- ten Alternative zur Anordnung des erfindungsgemäßen Rollenherd- ofens und
- Fig. 5: eine perspektivische Seitenansicht der Gesamtanlage mit einer vier- ten Alternative zur Anordnung des Rollenherdofens.

Der Rollenherdofen 1 (Fig. 1) dient zum Aufheizen und / oder Warmhalten und / oder Temperaturausgleichen von Stranggießprodukten 2 (Fig. 2 bis 5), die aus Brammen- oder flachen Dünnsträngen 3 (sog. Dünnbrammen) gegossen werden. Dazu fließt aus einer Gießpfanne 4, von der zwei gegenüberliegend an einem Pfannendrehturm 5 in die Abstichstellung schwenkbar sind, flüssiger Stahl über eine Verteilerrinne mit Stranggießkokille 6. Der in der Stranggießkokille 6 gebildete Gießstrang 6a wird gekühlt und in einem Stützwalzengerüst 7 weiter gekühlt und gestützt. Das jeweilige Stranggießprodukt 2 wird in einer Entzunderungseinrichtung 8 von Zunder befreit und in einer Schere 9 auf Teillängen 10 von mehreren Metern Länge geschnitten. Die ofen- und walzgerechten Teillängen 10 werden durch die Strangabmessungen und den folgenden Walzprozess festgelegt.

Die Teillängen 10 werden (Fig. 1) auf einer Einlaufseite 11 über eine erste, in Längsrichtung 12 des Ofens 1 verlaufende Rollenreihe 13 transportiert. Die Länge der Rollen 13a entspricht der Breite des Stranggießprodukts 2 mit einem Zuschlag.

Analog zur Einlaufseite 11 ist auf einer Auslaufseite 14 eine zweite Rollenreihe 15 angeordnet, die ebenfalls aus solchen Rollen 13a gebildet ist. Die Stranggießprodukte verlassen die Rollenreihe 15 auf der Auslaufseite 14 in Längsrichtung 12. Zwischen der ersten Rollenreihe 13 und der zweiten Rollenreihe 15 ist eine Pufferzone 16 gebildet, die aus nicht näher dargestellten Hubelementen 17 besteht. Die Hubelemente 17 sorgen für den Quertransport des Stranggießproduktes 2 in Pfeilrichtung 18. Die erste, in Längsrichtung 12 verlaufende Rollenreihe 13 und / oder die zweite Rollenreihe 15 bilden eine Aufheizzone 19 aus üblichen Heizeinrichtungen, wie bspw. Gasbrennern, Induktions-Heizeinrichtungen u. dgl. In der Pufferzone 16 kann eine weitere, zuschaltbare Aufheizzone 19 und / oder eine Warmhaltezone vorgesehen sein. Die Hubelemente 17 bestehen aus üblichen Hubbalken 17a.

An die Schere 9 schließt sich jeweils pro Gießstrangader ein beschriebener Rollenherdofen 1 an, wobei verschiedene Ausführungsformen der Anordnung alternativ vorgesehen sind. Auf der Auslaufseite 14 befindet sich im Beispiel der Fig. 4 eine Fähre 20, um eine Zwei-Strang-Gießanlage über eine Notschere 21, eine weitere Entzunderungseinrichtung 22 vor einer mehrgerüstigen Warmband-Fertigwalzstraße 23 anzuschließen.

Nach dem Walzen zu dünnem Warmband 24 wird das Metallband in einer Kühlstrecke 25 zu Stahlband mit entsprechendem Gefüge abgekühlt und in einer Haspelstation 26 zu Wickelbunden 27 aufgewickelt. Die Prozessroute 28 des Walzens ist insoweit in allen Ausführungsbeispielen der Fig. 2 bis 5 gleich.

Gemäß Fig. 2 ist in einer Mehrstrang-Gießanlage 29 jeweils ein separater Rollenherd-ofen 1 (nach der Erfindung ein sog. Rollen-Hub-Herdofen) wie zu Fig. 1 beschrieben, pro Strangader angeordnet. Die Teillängen 10 werden von jedem Rollenherdofen 1 seitlich in die Linie der Prozessroute 28 transportiert (erste Alternative).

In Fig. 3 erfolgt der Quertransport von beiden Strangadem her in entgegengesetzten Pfeilrichtungen 18 (zweite Alternative).

Gemäß Fig. 4 sind zwar zwei getrennte Rollenherdöfen 1 für jede Strangader vorgesehen, die nicht auf der Linie der nachfolgenden Prozessroute 28 liegen. Daher werden die Teillängen 10 über die Fähre 20 auf die Linie der gemeinsamen Prozessroute 28 transportiert (dritte Alternative).

Aus Fig. 5 geht hervor, dass auf eine (linke) Strangader folgend ein nur in Längsrichtung arbeitender Rollenherdofen 30, eingesetzt wird und der erfindungsgemäße Rollenherdofen 1 für die andere (rechte) Strangader eingesetzt wird. Die Teillängen 10 können anschließend wieder über einen erfindungsgemäßen Rollen-Hub-Herdofen gemeinsam bis vor die folgende Prozessroute 28 gefördert werden (vierte Alternative).

### Bezugszeichenliste

- 1: Rollenherdofen
- 2: Stranggießprodukt
- 3: Brammenstrang, flacher Dünnstrang
- 4: Gießpfanne
- 5: Pfannendrehturm
- 6: Stranggießkokille
- 6a: Gießstrang
- 7: Stützwalzengerüst
- 8: Entzunderungseinrichtung
- 9: Schere
- 10: Teillänge
- 11: Einlaufseite
- 12: Längsrichtung
- 13: erste Rollenreihe
- 13a: Rollen
- 14: Auslaufseite
- 15: zweite Rollenreihe
- 16: Pufferzone
- 17: Hubelemente
- 17a: Hubbalken
- 18: Pfeilrichtung
- 19: Aufheizzone
- 20: Fähre
- 21: Notschere
- 22: Entzunderungseinrichtung
- 23: Warmband-Fertigwalzstraße
- 24: Warmband
- 25: Kühlstrecke
- 26: Haspelstation
- 27: Wickelbund
- 28: Prozessroute
- 29: Mehrstrang-Gießanlage
- 39: in Längsrichtung arbeitender Rollenherdofen

## Patentansprüche

1. Rollenherdofen (1) zum Aufheizen und / oder Temperaturausgleichen von Stranggießprodukten (2), die insbesondere aus Stahl oder Stahlwerkstoffen bestehen und in ofengerechten Teillängen (10) auf Rollen (13a) durch den Ofenraum ein- und wieder austransportierbar sind,
dass auf einer Einlaufseite (11) eine erste, in Längsrichtung (12) des Ofens (1) verlaufende Rollenreihe (13) aus Rollen (13a), deren Länge der Breite des Stranggießprodukts (2) entspricht, angeordnet ist, dass auf einer Auslaufseite (14) eine zweite, zur ersten parallele Rollenreihe (15) vorgesehen ist und dass zwischen der ersten und der zweiten Rollenreihe (13, 15) eine Pufferzone (16) mit Hubelementen (17) für den Quertransport des Stranggießproduktes (2) angeordnet ist,
**dadurch** gekennzeichnct,
dass die erste in Längsrichtung (12) des Ofens (1) verlaufende Rollenreihe (13) und / oder die zweite Rollenreihe (15) jeweils eine Aufheizzone (19) bilden.

2. Rollenherdofen nach den Anspruch 1,
**dadurch gekennzeichnet,**
**dass** in der Pufferzone (16) eine weitere, zuschaltbare Aufheizzone (19) und / oder eine Warmhaltezone vorgesehen sind.

3. Rollenherdofen nach Anspruch 1 oder 2,
**dadurch gekennzeichnet,**
**dass** die Hubelemente (17) aus Hubbalken (17a) bestehen.

4. Verfahren zur Verwendung eines Rollenherdofens (1) nach einem der Ansprüche 1 bis 3 beim Stranggießen von flüssigen Metallen zu Brammen- oder flachen, Dünnsträngen (3), sog. Dünnbrammen, die nach Aufheizen und / oder Temperaturausgleichen im Rollenherdofen (1) in einer Warmband-Fertigwalzstraße (23) u.a. zu Warmband (24) gewalzt, gekühlt und in einer Haspelstation (26) zu Wickelbunden (27) gewickelt werden,
**dadurch gekennzeichnet,**
**dass** in einer Mehrstrang-Gießanlage (29) ein gemeinsamer Rollenherdofen (1) oder jeweils ein getrennter Rollenherdofen (1) pro Strangader mit jeweils einer Einlaufseite (11) und einer parallelen Auslaufseite (14) aus Rollenreihen (13; 15) und einer zwischen diesen liegenden Pufferzone (16) aus Hubelementen (17) für die nachfolgende gemeinsame Prozessroute (28) vorgesehen ist.

5. Verfahren nach Anspruch 4,
**dadurch gekennzeichnet,**
**dass** die Auslaufseite (14) eines gemeinsam für eine Zwei-Strang-Gießanlage (29) vorgesehenen Rollenherdofens (1) in die Linie der nachfolgenden Prozessroute (28) gelegt wird, so dass eine spiegelbildliche Lage von zwei Einlaufseiten (11) mit gleichen Rollenreihen (13, 13) und einer mittigen Auslaufseite (14) mit einer Rollenreihe (15) besteht.

6. Verfahren nach Anspruch 4,
**dadurch gekennzeichnet,**
**dass** für eine Mehrstrang-Gießanlage (29) und einem jeweils separaten Rollenherdofen (1) eine beide Rollenherdöfen (1, 1) betrieblich verbindende Fähre (20) an die Auslaufseite (14) anschließend und vor der folgenden Prozessroute (28) vorgesehen werden.

7. Verfahren nach Anspruch 4,
**dadurch gekennzeichnet,**
**dass** neben einem Rollenherdofen (1) mit einer Einlauf- und Auslaufseite (11, 14) und einer zwischen diesen liegenden Pufferzone (16) aus Hubelementen (17) ein in Längsrichtung (12) parallel arbeitender Rollenherdofen (30) verwendet wird und dass die Rollenherdöfen (1, 30) an einen weiteren, an die folgende Prozessroute (28) angeschlossenen Rollenherdofen (1) mit Einlaufseite (11) und paralleler Auslaufseite (14) und einer zwischen diesen angeordneten Pufferzone (18) aus Hubelementen (17) anschließen.

## Claims

1. Roller hearth furnace (1) for heating and/or temperature equalisation of continuously cast products (2), which consist particularly of steel or steel materials and which are transportable in furnace-ready part lengths (10) on rollers (13a) into, through and back out of the furnace chamber, that a first roller row (13), which extends in longitudinal direction (12) of the furnace (1), of rollers (13a) having a length corresponding with the width of the continuously cast product (2) is arranged on an inlet side (11), that a second roller row (15) parallel to the first is provided on an outlet side (14) and that a buffer zone (16) with lifting elements (17) for transverse transport of the continuously cast product (2) is arranged between the first and second roller rows (13, 15), **characterised in that** the first roller row (13) extending in the longitudinal direction (12) of the furnace (1) and/or the second roller row (15) forms or each form a heating zone (19).

2. Roller hearth furnace according to claim 1, **characterised in that** a further, connectible heating zone (19) and/or a keeping-warm zone is or are provided in the buffer zone (16).

3. Roller hearth furnace according to claim 1 or 2, **characterised in that** the lifting elements (17) consist of walking beams (17a).

4. Method of using a roller hearth furnace (1) according to any one of claims 1 to 3 in the continuous casting of liquid metals to form slab strands or flat thin strands (3), so-termed thin slabs, which after heating and/or temperature equalisation in the roller hearth furnace (1) are rolled in a hot strip finishing train (23) to form, inter alia, hot strip (24), cooled and wound in a coiling station (26) to form wound coils (27), **characterised in that** provided in a multi-strand casting plant (29) is a common roller hearth furnace (1) or a separate roller hearth furnace (1) per strand, each with an inlet side (11) and a parallel outlet side (14) consisting of roller rows (13; 15) and a buffer zone (16), which is disposed therebetween, consisting of lifting elements (17) for the downstream common process route (28).

5. Method according to claim 4, **characterised in that** the outlet side (14) of a roller hearth furnace (1), which is provided in common for a twin-strand casting plant (29), is placed in the line of the downstream process route (28) so that a mirror-image position of two inlet sides (11) with the same roller rows (13, 13) and a middle outlet side (14) with one roller row (15) is present.

6. Method according to claim 4, **characterised in that** provided for a multi-strand casting plant (29) and a respective separate roller half furnace (1) is a ferry (20), which operationally connects the two roller hearth furnaces (1, 1), connected with the outlet side (14) and ahead of the following process route (28).

7. Method according to claim 4, **characterised in that** apart from a roller hearth furnace (1) with an inlet side and outlet side (11, 14) and a buffer zone (16), which lies therebetween, consisting of lifting elements (17) use is made of a roller hearth furnace (30) operating in parallel in longitudinal direction (12) and that the roller hearth furnace (1, 30) is connected with a further roller hearth furnace (1), which is connected with the following process route (28), with inlet side (11) and parallel outlet side (14) and a buffer zone (18), which is arranged therebetween, consisting of lifting elements (17).

## Revendications

1. Four à rouleaux (1) destiné au chauffage et/ou à la compensation de la température de produits (2) coulés en continu, qui sont en particulier en acier ou en matériaux à base d'acier et qui peuvent être transportés sur des rouleaux (13a) dans et hors de l'espace du four en longueur partielles (10) adaptées au four,
où une première série de rouleaux (13), s'étendant dans le sens longitudinal (12) du four (1), constituée par des rouleaux (13a), dont la longueur correspond à la largeur du produit (2) coulé en continu est disposée sur un côté d'entrée (11), une deuxième série de rouleaux (15) parallèle à la première série de rouleaux est prévue sur un côté sortie (14) et une zone tampon (16) avec des éléments de levage (17) pour le transport transversal du produit (2) coulé en continu est disposée entre la première et la deuxième série de rouleaux (13, 15), **caractérisé**
**en ce que** la première série de rouleaux (13) et/ou la deuxième série de rouleaux (15) s'étendant dans le sens longitudinal (12) du four (1) forment à chaque fois une zone de chauffage (19).

2. Four à rouleaux selon la revendication 1, **caractérisé**
**en ce qu'**une autre zone de chauffage (19) pouvant être commutée en plus et/ou une zone de conservation au chaud est/sont prévues dans la zone tampon (16).

3. Four à rouleaux selon la revendication 1 ou 2, **caractérisé**
**en ce que** les éléments de levage (17) sont constitués de barres de levage (17a).

4. Procédé pour utiliser un four à rouleaux (1) selon l'une quelconque des revendications 1 à 3 lors de la coulée continue de métaux liquides en brins de brame ou en brins minces plats (3), appelés brames minces, qui, après chauffage et/ou compensation de la température dans un four à rouleaux (1) sont laminés dans un laminoir finisseur (23) à bandes à chaud, entre autres en bande chaude (24), refroidis et enroulés dans un poste de bobinage (26) en bobines (27), **caractérisé**
**en ce qu'**on a prévu, dans une installation de coulée de brins multiples (29) un four à rouleaux (1) commun ou à chaque fois un four à rouleaux (1) séparé par brin avec à chaque fois un côté d'entrée (11) et un côté de sortie (14) parallèle constitué de séries de rouleaux (13 ; 15) et une zone tampon (16) située entre ceux-ci constituée d'éléments de levage (17) pour la voie de processus (28) commune consécutive.

5. Procédé selon la revendication 4, **caractérisé**
**en ce que** le côté sortie (14) d'un four à rouleaux (1) prévu en commun pour une installation de coulée (29) à deux brins est placé dans la ligne avec la voie de processus (28) consécutive, de manière telle qu'il existe une position inversée géométriquement de deux côtés d'entrée (11) avec des séries de rouleaux (13, 13) identiques et un côté de sortie central (14) avec une série de rouleaux (15).

6. Procédé selon la revendication 4, **caractérisé**
**en ce qu'**on prévoit pour une installation de coulée à plusieurs brins (29) et un four à rouleaux (1) à chaque fois séparé, un bac (20) reliant opérationnellement les deux fours à rouleaux (1, 1) en aval du côté sortie (14) et en amont de la voie de processus consécutive (28).

7. Procédé selon la revendication 4, **caractérisé**
**en ce qu'**on utilise, outre un four à rouleaux (1) avec un côté d'entrée et de sortie (11, 14) et une zone tampon (16) située entre ceux-ci constituée d'éléments de levage (17), un four à rouleaux (30) fonctionnant parallèlement dans le sens longitudinal (12) et en ce que les fours à rouleaux (1, 30) se raccordent à un autre four à rouleaux (1) relié à la voie de procédé (28) consécutive avec un côté d'entrée (11) et un côté de sortie (14) parallèle et une zone tampon (18) disposée entre ceux-ci constituée d'éléments de levage (17).
